# EUROPÄISCHE PATENTANMELDUNG

(11) **EP 1 245 790 A1**
(43) Veröffentlichungstag der Anmeldung: **02.10.2002**
(21) Anmeldenummer: 01107508.2
(22) Anmeldetag: 26.03.2001
(51) Int. Cl.: F01D 11/00

(54) **Gasturbine**

(71) Anmelder: SIEMENS AKTIENGESELLSCHAFT, 80333 München (DE)
(72) Erfinder: Tiemann, Peter, 58452 Witten (DE)

(57) **Zusammenfassung**

Gasturbinen mit einem Kranz aus Laufschaufeln (3) in einem sich konisch aufweitenden Gaskanal sind üblicherweise von einem sie mit einem Laufschaufelspitzenspalt (9) freihaltenden Ring (8) umfasst, bei dem zu axial benachbarten Leitteilen (7) bestehende Fugen (10) in radialer Richtung abgedichtet sind. Diese Abdichtung ist im Hinblick auf instationäre, thermische Verhältnisse flexibel. Diese Flexibilität ist dadurch erhöht, daß die Fugen (10) zwischen dem Ring (8) und den ihm benachbarten Leitteilen (7) durch im Querschnitt L-förmige Dichtringe verschlossen sind.

## Beschreibung

Die Erfindung betrifft eine Gasturbine mit einem Kranz aus Laufschaufeln in einem sich konisch aufweitenden Gaskanal und mit einem mit den freien Enden der Laufschaufeln einen Spalt bildenden Ring, bei dem zu axial benachbarten Leitteilen bestehende Fugen in radialer Richtung abgedichtet sind.

Gasturbinen werden häufig mit wechselnden Leistungsanforderungen betrieben. Das führt zwangsläufig zu instationären, thermischen Belastungen. Um trotz unterschiedlichen Aufheizverhaltens der einzelnen Komponenten einer Gasturbine deren Betriebssicherheit und deren guten Wirkungsgrad zu gewährleisten, sind zwischen in Achsrichtung der Turbine aneinandergereihten Komponenten Fugen erforderlich. Diese Fugen ermöglichen den Komponenten zwar voneinander ungehinderte thermisch bedingte Längenänderungen, müssen aber zur Verhinderung unerwünschter Gasverluste abgedichtet sein.

Üblicherweise dienen hierzu verschiedene Arten von im Längsschnitt knochenförmigen oder federnden Dichtungen, beispielsweise mit C- oder E-förmigem Querschnitt. Problematisch ist bei im Längsschnitt knochenförmigen Dichtungen deren relative Undichtigkeit und eine durch sie möglicherweise verursachte Verspannung von gegeneinander bewegten Leitteilen, insbesondere bei Bewegungen im Bereich von 2 bis 6 mm. Nachteilig bei federnden Dichtungen sind deren jeweils sägezahnförmige Anlageflächen unter Last, ihr großer benötigter Bewegungsbereich sowie ihr auf vergleichsweise niedrige Temperaturen beschränkter Einsatzbereich.

Durch das US-Patent 4,177,004 ist auch schon eine Dichtung bekannt, bei der von einem Leitteil in Achsrichtung vorstehende Lippen in Nuten in benachbarten Leitteilen eintauchen. Hierdurch wird zwar eine gute Abdichtung einer Fuge zwischen benachbarten Leitteilen erreicht, aber diese Lösung ist auf Anwendungen beschränkt, bei denen ein weitgehend gleiches Aufheizverhalten der beteiligten Leitteile auch bei instationärem Betrieb wenigstens annähernd eingehalten ist. Diese bekannte Lösung erlaubt jedoch keinerlei Relativbewegungen der beteiligten Leitteile in radialer Richtung und ist demzufolge in vielen Anwendungsfällen nicht einsetzbar.

Der Erfindung liegt daher die Aufgabe zugrunde, für Gasturbinen mit Fugen der eingangs genannten Art eine Dichtung zu schaffen, die auch bei unterschiedlichem Aufheizverhalten und kombinierten Axial- und Radialbewegungen einander benachbarter Leitteile zuverlässig einsetzbar ist.

Diese Aufgabe ist erfindungsgemäß gelöst, indem die Fugen zwischen dem den Laufschaufelspalt flankierenden Ring und den ihm benachbarten Leitteilen durch im Querschnitt L-förmige Dichtringe verschlossen sind. Zweckmäßig greift dabei je ein Schenkel des L-förmigen Querschnitts jedes Dichtringes in eine Nut im Ring und der jeweils andere Schenkel in eine Nut im benachbarten Leitteil ein.

Die erfindungsgemäße Anordnung gewährleistet eine zuverlässige Abdichtung der Fugen zwischen benachbarten Leitteilen, auch wenn diese infolge unterschiedlichen Aufheizverhaltens zu unterschiedlichen Zeiten unabhängig voneinander Axialund/oder Radialbewegungen ausführen. Dabei gleitet zum Ausgleich achsparalleler Verschiebungen der benachbarten Teile gegeneinander ein achsparalleler Schenkel des Dichtringes in einer achsparallelen Nut und bei Verschiebung quer zur Turbinenachse der andere Schenkel in einer sich rechtwinkelig zur Turbinenachse erstreckenden Nut. Bei schräg zur Achsrichtung der Turbine folgenden Bewegungen benachbarter Bauteile zueinander gleiten beide Schenkel des Dichtringes gleichzeitig in den sie führenden Nuten. Um dabei unvermeidbare Reibkräfte klein zu halten, liegen die Schenkel des Dichtringes mit Spiel in der sie jeweils aufnehmenden Nut und sind in Richtung der Nuttiefe nahezu widerstandsfrei verschiebbar. Diese Ausführung mit im Querschnitt L-förmigen Dichtringen hat darüber hinaus den Vorteil, dass Scherkräfte infolge verkippender Leitschaufeln aufgenommen werden.

Weitere vorteilhafte Ausgestaltungen der Erfindungen sind in den Ansprüchen 4 bis 11 angegeben.

Die erfindungsgemäße Anordnung ist auch deshalb vorteilhaft, weil ein zu ihrer Anwendung erforderlicher Dichtring ohne großen Aufwand in beliebigen Abmessungen und aus den verschiedensten Werkstoffen herstellbar ist.

Zwei Ausführungsbeispiele der Erfindung sind anhand einer Zeichnung näher erläutert. Darin zeigen:
- FIG 1: einen Ausschnitt aus einem Längsschnitt durch eine Gasturbine und
- FIG 2 und 3: eine Einzelheit bei "A" aus diesem Längs-schnitt in einem größeren Maßstab.

Einander entsprechende Teile sind in allen Figuren mit den gleichen Bezugszeichen versehen.

Auf einer Achse 1 einer Gasturbine sind auf nicht näher dargestellte Art und Weise Scheiben 2 für mehrere Laufschaufelkränze mit Laufschaufeln 3 befestigt. Die Laufschaufeln 3 sind an ihrem Fuß 5 mit Rippen und Nuten versehen, mit denen sie in bekannter Weise in der ihnen zugeordneten Scheibe 2 verkeilt sind. Die Scheiben 2 und die Laufschaufeln 3 werden entlang nicht dargestellter Kanäle durch komprimierte Frischluft gekühlt, die die Laufschaufel 3 in Strömungsrichtung eines heißen Treibgases an dieses abgeben.

Der dargestellte Laufschaufelkranz mit den Laufschaufeln 3 ist in Achsrichtung auf beiden Seiten von je einem Kranz aus Leitschaufeln 4 flankiert. Die Leitschaufeln 4 sind mit ihren radial innen liegenden Enden in Ringe 6 und mit ihren radial außen liegenden Enden in Leitteile 7 eingespannt. Fugen zwischen einem der Ringe 6 einerseits und einer Scheibe 2 andererseits sind durch aneinander schleifende Lippen von Dichtringen 12 labyrinthartig gesperrt. Die Leitteile 7 sind über weitere nicht dargestellte Bauteile in einem ebenfalls nicht dargestellten Turbinengehäuse gesichert gegen Rotationsbewegungen verankert.

Der Laufschaufelkranz mit den Laufschaufeln 3 ist auf seinem Außenumfang von einem Ring 8 umfasst, der mit den freien Enden der Laufschaufeln 3 einen Laufschaufelspitzenspalt 9 bildet. Zwischen dem Ring 8 und den benachbarten Leitteilen 7 gebildete Fugen 10 sind durch im Querschnitt L-förmige Dichtringe 11 verschlossen. Die Dichtringe 11 sind beispielsweise aus einem metallischen Winkelprofil durch Rollen hergestellt. Die Schenkel der Dichtringe 11 sind etwa gleich lang und sind an den Kanten ihres freien Endes durch eine Schräge oder einen Radius entschärft. Die Dichtringe 11 liegen mit Spiel mit je einem ihrer Schenkel in einer Nut in einem der Leitteile 7 und mit dem jeweils anderen Schenkel in einer Nut des Ringes 8

Die Scheiben 2 sowie die Ringe 6 bilden eine innere Begrenzung und die Leitteile 7 sowie der Ring 8 eine äußere Begrenzung eines Gaskanals, in dem ein Strom aus komprimierten und aufgeheiztem Gas die Laufschaufeln 3 antreibt. Der Gaskanal ist im Querschnitt kreisringförmig, wobei sein Querschnitt infolge konischer Gestalt der inneren und insbesondere der äußeren Begrenzung in Richtung des Gasstromes zunimmt.

Die Fig. 1 und 2 zeigen eine Ausführung, bei der die Scheitel der im Querschnitt L-förmigen Dichtringe 11 dem Gaskanal zugekehrt sind. Dabei sind jeweils dem Gaskanal zugekehrte Flanken der Nut länger als die jeweils anderen Flanken. Die achsparallelen Nuten befinden sich bei dieser Ausführung jeweils in dem stromauf von der zugehörigen Fuge 10 angeordneten Bauteil (Leitteil 7 oder Ring 8) und die rechtwinklig, also radial zur Achse 1 verlaufenden Nuten liegen in dem stromab von der zugehörigen Fuge 10 liegenden Bauteil (Ring 8 oder Leitteil 7). Die verlängerten Flanken der Nut schirmen den Dichtring 11 gegenüber dem heißen Gas weitgehend ab und stützen großflächig die Stege des Dichtringes 11, solange der Druck im Gaskanal an der jeweiligen Fuge 10 geringer ist als auf der anderen Seite des Dichtringes 11.

Fig. 3 zeigt eine Ausführung bei der die Scheitel der im Querschnitt L-förmigen Dichtringe 11 vom Gaskanal abgekehrt sind. Hierbei ist es vorteilhaft, den radial zur Turbinenachse liegenden Schenkel jedes der Dichtringe 11 stromauf, also konisch abwärts liegend, und den achsparallelen Schenkel stromab, also konisch aufwärts liegend, anzuordnen. Zweckmäßig sind bei dieser Ausführung die nicht direkt den Gaskanal begrenzenden Flanken der Nuten verlängert und stützen die Schenkel des Dichtringes 11 mit einer größeren Fläche ab als die unmittelbar am Gaskanal liegenden Flanken der Nuten.

Sowohl bei der Ausführung gemäß Fig. 2 als auch bei der Ausführung gemäß Fig. 3 sind zur Unterbringung ausreichend großer, insbesondere genügend tiefer Nuten zur Aufnahme der Schenkel der Dichtringe 11 Werkstoffverdickungen an den beteiligten Leitteilen 7 und dem Ring 8 vorgesehen und bewirken zusätzlich eine Versteifung dieser auf nicht dargestellte Art und Weise gegen Rotation direkt oder über weitere Bauteile am Turbinengehäuse gesicherten Bauteile. Obwohl beide Ausführungen praktikabel sind, wird die Ausführung gemäß Fig. 2 bevorzugt eingesetzt, weil sie im Ergebnis eine besonders elegante Ausführung der beteiligten Bauteile ermöglicht.

## Patentansprüche

1. Gasturbine mit einem Kranz aus Laufschaufeln (3) in einem sich konisch aufweitenden Gaskanal und mit einem mit den freien Enden der Laufschaufeln (3) einen Spalt (9) bildenden Ring (8), bei dem zu axial benachbarten Leitteilen (7) bestehende Fugen (10) in radialer Richtung abgedichtet sind,
**dadurch gekennzeichnet , daß** die Fugen (10) zwischen dem Ring und dem ihm benachbarten Leitteilen (7) durch im Querschnitt L-förmige Dichtringe (11) verschlossen sind.

2. Gasturbine nach Anspruch 1
**dadurch gekennzeichnet , daß** je ein Schenkel des L-förmigen Querschnitts jedes Dichtringes (11) in eine Nut im Ring (8) und der jeweils andere Schenkel in eine Nut im benachbarten Leitteil (7) eingreift.

3. Gasturbine nach Anspruch 1 oder 2
**dadurch gekennzeichnet , daß** die Schenkel des Dichtringes (11) mit Spiel in der sie jeweils aufnehmenden Nut liegen und in Richtung der Nuttiefe nahezu widerstandsfrei verschiebbar sind.

4. Gasturbine nach einem der Ansprüche 1 bis 3
**dadurch gekennzeichnet , daß** die beiden Schenkel des L-förmigen Querschnitts des Dichtringes (11) etwa gleich lang sind.

5. Gasturbine nach einem der Ansprüche 1 bis 4
**dadurch gekennzeichnet , daß** Kanten am Ende eines in eine Nut eintauchenden Schenkels des Dichtringes (11) durch eine Schräge oder eine Rundung entschärft sind.

6. Gasturbine nach einem der Ansprüche 1 bis 5
**dadurch gekennzeichnet , daß** der Dichtring (11) aus metallischem Werkstoff besteht.

7. Gasturbine nach einem der Ansprüche 1 bis 6
**dadurch gekennzeichnet , daß** der Dichtring (11) durch Rollen aus einem Winkelprofil gefertigt ist.

8. Gasturbine nach einem der Ansprüche 1 bis 7
**dadurch gekennzeichnet , daß** ausgehend von einer Fuge (10) ein achsparalleler Schenkel des Dichtringes (11) in eine konisch abwärts, stromauf im Gaskanal gelegene und ein zur Turbinenachse (1) senkrechter Schenkel des Dichtringes in eine konisch aufwärts, stromab im Gaskanal gelegene Nut eingreift.

9. Gasturbine nach Anspruch 8
**dadurch gekennzeichnet , daß** eine jeweils dem Gaskanal zugekehrte Flanke der Nut verlängert ausgeführt ist.

10. Gasturbine nach einem der Ansprüche 1 bis 7
**dadurch gekennzeichnet, daß** ausgehend von einer Fuge (10) ein zur Turbinenachse (1) senkrechter Schenkel des Dichtringes (11) konisch abwärts, stromauf im Gaskanal und ein achsparalleler Schenkel des Dichtringes konisch aufwärts, stromab im Gaskanal liegt.

11. Gasturbine nach Anspruch 10
**dadurch gekennzeichnet, daß** eine jeweils vom Gaskanal abgewendete Flanke der Nut verlängert ausgeführt ist.
